# EUROPÄISCHE PATENTSCHRIFT

(11) **EP 0 352 569 B1**
(45) Veröffentlichungstag und Bekanntmachung des Hinweises auf die Patenterteilung: **15.01.1992**
(21) Anmeldenummer: 89112934.8
(22) Anmeldetag: 14.07.1989
(51) Int. Cl.: A61H 23/00, A61G 15/00

(54) **Liege**
Lounger
Chaise longue

(30) Priorität: 27.07.1988 DE 3825454
(43) Veröffentlichungstag der Anmeldung: 31.01.1990
(73) Patentinhaber: GfPE-Gesellschaft für PersönlichkeitsENTWICKLUNG Verlag und Seminare GmbH, D-7531 Ölbronn-Dürrn 2 (DE)
(72) Erfinder: Schmid-Eilber, Helmut, Dr., D-7531 Ölbronn-Dürrn 2 (DE)
(74) Vertreter: Trappenberg, Hans

(56) Entgegenhaltungen:
- EP-A- 0 244 508
- WO-A-88/04919
- DE-A- 3 546 052
- DE-A- 3 626 385
- DE-U- 8 228 768

## Beschreibung

Die Erfindung betrifft eine dreiteilige Liege, mit drei Liegeflächen, die erste Liegefläche zum Abstützen des Rücken und des Kopfes, die zweite Liegefläche zum Abstützen des Gesäßes und der Oberschenkel und die dritte Liegefläche zum Abstützen der Unterschenkel, wobei die erste und die zweite Liegefläche mit Durchbrechungen versehen sind, unter denen nach oben abstrahlende elektroakustische Wandler angeordnet sind, wobei seitlich an der ersten Liegefläche Breitbandlautsprecher angebracht sine.

Derartige Liegen sind bekannt. Durch die Verschwenkbarkeit der Liegeflächen zueinander lassen sie das Einstellen einer entspannten Liegeposition zu, ebenso wie auch eine bequeme Sitzstellung. Diese, durch eine derartige Liege herbeizuführende bequeme Liegeposition führt jedoch nicht automatisch zu einer Entspannung des Körpers. Eine derartige Entspannung wird nach den heutigen Erkenntnissen jedoch durch die Einwirkung entsprechend ausgewählter Musik erreicht. Hierbei genügt es allerdings nicht, daß diese Musik über das Ohr einwirkt, sondern sie sollte auch mit dem Körper erfühlbar sein. Dem trägt eine Liege, die in der EP-A2-244508 beschrieben ist, Rechnung, bei der unterhalb einer starren Liegefläche ein Lautsprecher angeordnet ist, der niederfrequente, zwischen 30 Hz und 120 Hz liegende Signale abstrahlt. Ein weiterer externer Lautsprecher oder eine Mehrzahl solcher Lautsprecher wirkt sodann auch noch über das Gehör auf den Entspannung Suchenden ein. Diese bekannte Liege ist allerdings mit dem Mangel der starren Anordnung des Lautsprechers behaftet, wie auch dem Nachteil, daß die Liege nicht der jeweils gewünschten Entspannungshaltung des Patienten angepaßt werden kann. Aufgabe der Erfindung ist es, eine derartige Liege anzugeben, die dazu dient, die neuesten Erkenntnisse aus den Wissenschaftsgebieten der Medizin und der Psychologie auf dem Gebiet der Entspannung beziehungsweise Tiefenentspannung zu verwirklichen. Erreicht wird dies in erfindungsgemäßer Weise durch die Merkmale des Kennzeichnenden Teils von Anspruch 1.

Am Ende des 19. Jahrhunderts wurde in der naturwissenschaftlichen Psychologie die Wirkung und die Heilkraft der Musik auf ein überprüpfbares wissenschaftliches Fundament gestellt. Man stellte fest, daß Musik für die Veränderung der Pulsfrequenz, des Blutdrucks, der Durchblutung, der Muskelspannung, der Schweißsekretion und des Sauerstoffverbrauchs eine entscheidende Rolle spielt. Unter Verwendung entsprechender Musik konnten psychonervale Regulationsstörungen vermieden oder beseitigt werden; bei funktionellen Herzbeschwerden übernahm Musik die Rolle von Sedativa, Stimulantien und Analgetikas. Moderne Musiktherapien bringen tatsächlich einen meßbaren revitalisierenden Entspannungszustand und damit die positiven Veränderungen der oben angesprochenen Parameter.

Diese Musiktherapien wirken alle über die Hörorgane auf den Menschen beziehungsweise dessen Gehirn ein. Dieser zwischengeschaltete Filter "Gehirn" läßt des öfteren eine solche Musiktherapie scheitern, da das Bewußtsein eine zu hohe Hemmschwelle aufbaut. Tatsächlich hat der moderne Mensch, der über den logischen Verstand, die Ratio, sämtliche Gefühlsregungen beherrschen und steuern will, meistens die Möglichkeit verloren, sich vollkommen zu entspannen beziehungsweise eine Tiefenentspannung herbeizuführen. Die Folge davon sind Verspannungen, Reizzustände und selbstverständlich auch physische Störungen.

Die Erfindung macht sich die medizinische und psychologische Erkenntnis zunutze, daß der erste Sinn, mit dem die Menschen ausgestattet werden, der Tastsinn ist, daß die Menschen also auf Berührungsreize außerordentlich und auch immer wieder reagieren. Es mußte also eine Möglichkeit gefunden werden,
1. eine eine Tiefenentspannung herbeiführende Musik zu finden beziehungsweise zu komponieren und
2. diese Musik mit dem Tastsinn beziehungsweise dem Berührungssinn des Menschen zu vereinen.

Gelungen ist dies durch die oben angegebene Liege, die nicht nur die zur Therapie geeignete Musik dem Menschen über das Hörorgan zuleitet, sondern direkt als Schallwelle auf die Körperoberfläche und damit auch auf den gesamten Körper einwirkt. Die vielfach störenden, hemmenden Filter Ohr und Bewußtsein werden damit umgangen. Genauer ausgedrückt, die linke Gehirnhemisphäre, das logische, analytische Denken, das dem modernen Menschen den Zugang zur Entspannung versperrt, ist ausgeschaltet. Der Körper reagiert auf die Berührungsstimulanz der Musik direkt mit signifikantem Nachlassen der Muskelspannung, mit deutlicher Veränderung der Gehirnaktivitäten, mit allgemeiner, als wohltuend empfundener Entspannung und Regeneration.

Ist nun bereits der Weg gezeigt, um der Therapiemusik den direkten Weg zum Patienten zu ermöglichen, ohne den Filter des Bewußtseins, so mußte doch noch die für diese Therapie geeignete Musik gefunden werden. Positiv hat sich hierbei Musik mit etwa 60 Takten pro Minute gezeigt. Diese Erkenntnis gehört allerdings schon längere Zeit zum gesicherten Wissen auf dem Gebiet der Musiktherapie. Neuartig jedoch ist, und dies wird in der erfindungsgemäßen Liege ermöglicht, daß die Taktanfänge dieser Musik einem Verstärker zugeleitet und dort als Signale in die an der Liege angebauten elektroakustischen Wandler mit einer Frequenz unterhalb der hörbaren Frequenz eingegeben werden. Dadurch wird der Körper beziehungsweise das Gewebe des Körpers mit eben dieser Taktfrequenz, ohne daß es dem Menschen zu Bewußtsein kommt, beschallt und dadurch auch die günstige Entspannungslage des Körpers herbeigeführt. Interessant in diesem Zusammenhang ist, daß Messungen der Gehirnströme bei Tiefenentspannung des Menschen tatsächlich in diesem für den Menschen nicht hörbaren Frequenzbereich liegen. Ebenso interessant ist aber auch, daß sich Takt von tactus herleitet, wobei dieses lateinische Wort das Berühren beziehungsweise den Gefühlssinn kennzeichnet.

Untersuchungen mit der erfindungsgemäßen Liege haben gezeigt, daß drei korrekt zu umschreibende Bereiche des menschlichen Körpers intensiv auf diese Beschallung wirken. Es ist zum einen der Kopf/Hals-Bereich, zum zweiten der Brustbereich und schließlich der Unterbauchbereich, etwa vom Gürtel bis zu den Oberschenkeln. Entsprechend wurde auch die Anordnung der elektroakustischen Wandler getroffen, die gerade in diesen Bereichen angeordnet sind. Zudem sollen nach der Erfindung die als Schallaustrittsöffnungen dienenden Durchbrechungen der Liege durchgehend und die elektroakustischen Wandler längsverschiebbar angebracht sein. Dadurch ist es möglich, die elektroakustischen Wandler verschieden großen Menschen beziehungsweise diesen drei oben genannten Bereichen anzupassen.

Um dem Patienten auch über das Ohr die Therapiemusik zu vermitteln, werden zweckmäßigerweise am Kopfteil beidseits Breitbandlautsprecher angebracht. Selbstverständlich können diese Lautsprecher auch anderweit aufgestellt werden.

Durch das erfindungsgemäße Gerät wird erstmals erreicht, daß die Patienten mit Musik therapeutisch behandelt werden können, ohne daß Störungen durch den Filter des Hörorgans beziehungsweise des Bewußtseins zu befürchten sind.

Auf der Zeichnung ist schematisch ein Ausführungsbeispiel der erfindungsgemäßen Liege dargestellt, und zwar zeigen:

- Fig. 1: eine Seitenansicht und
- Fig. 2: eine Draufsicht.

Ein auf der Oberseite gepolstertes Gehäuse (1) stellt den auf Beinen (2) aufzustellenden Mittelteil der Liege dar. An dieses Mittelteil schließen sich eine erste Liegefläche (3) für Kopf und Rücken des Patienten sowie eine dritte Liegefläche (4) für dessen Unterschenkel an. Die Liegeflächen (3 und 4) sind über Achsen (5, 6) verschwenkbar mit dem Gehäuse (1) beziehungsweise dem Mittelteil der Liege verbunden. Auf der Oberseite des Gehäuses (1) sind seitlich noch Wülste (7, 8) vorgesehen, die ein Herabfallen der seitlich angelegten Arme des Patienten verhindern. In den Liegeflächen (3, 9) sind Durchbrechungen (10) vorgesehen, unter denen elektroakustische Wandler (11, 12, 13) längsverschiebbar angeordnet sind. Weitere Durchbrechungen (14, 15) befinden sich seitlich am Ende der Liegefläche (3). Unter diesen Durchbrechungen sind Breitbandlautsprecher angeordnet.

Zum Anwenden der Therapie legt sich der Patient auf die Liege, so, daß sich die Oberschenkel und das Gesäß auf dessen Mittelteil (9), der Rücken und der Kopf sich auf der Liegefläche (3) befinden. Sodann werden die elektroakustischen Wandler (11, 12 und 13) durch Längsverschieben in die richtige Lage gebracht, so daß sie den unteren Bauchraum, den Brustraum und den Kopf beschallen können. Danach werden die Elektrogeräte, die sich im Gehäuse (1) befinden, mittels der Einstellorgane (16) so eingestellt, daß hörbare Musik aus den Breitbandlautsprechern ertönt, deren Taktanfänge einem Signalgeber zugeleitet werden, der sodann den elektroakustischen Wandlern eine nicht hörbare Signalfrequenz zuleitet. Die Länge der Signalimpulse ist einstellbar und liegt zwischen etwa 0,1 und 2 Sekunden. Dadurch hört der auf der Liege liegende Mensch die Musik aus den Breitbandlautsprechern in deren hörbaren Bereich; gleichzeitig wird das Gewebe des Körpers noch durch die elektroakustischen Wandler im nicht hörbaren Bereich, im Takt dieses Musikstückes, beschallt.

## Patentansprüche

1. Dreiteilige Liege zur Durchführung therapeutischer Maßnahmen, mit drei Liegeflächen (3, 4, 9), die erste Liegefläche (3) zum Abstützen des Rücken und des Kopfes, die zweite Liegefläche (9) zum Abstützen des Gesäßes und der Oberschenkel und die dritte Liegefläche (4) zum Abstützen der Unterschenkel, wobei die erste und die zweite Liegefläche mit Durchbrechungen (10) versehen sind, unter deren Mittellinie nach oben abstrahlende elektroakustische Wandler (11, 12, 13) angeordnet sind, wobei seitlich an der ersten Liegefläche (3) Breitbandlautsprecher (14, 15) angebracht sind, **dadurch gekennzeichnet, daß** die elektroakustischen Wandler (11, 12, 13) längsverschiebbar sind, daß hörbare Musik mit etwa 60 Takten pro Minute den Breitbandlautsprechern (14, 15) zugeleitet wird, und daß aus der hörbaren Musik herausgefilterte Taktanfänge über einen Leistungsverstärker mit einer im Bereich von 0.5 bis 10 Hz liegenden Frequenz den elektroakustischen Wandlern (11, 12, 13) zugeleitet werden.

2. Liege nach Anspruch 1, dadurch gekennzeichnet, daß an der zweiten Liegefläche (9) seitlich hochstehende flache Wülste (7, 8) angeordnet sind.

3. Liege nach einem oder mehreren der vorhergehenden Ansprüche, dadurch gekennzeichnet, daß unterhalb der zweiten Liegefläche (9) ein Gehäuse (1) zur Aufnahme der Elektrogeräte zum Speisen der elektroakustischen Wandler (11, 12, 13) vorgesehen ist.

## Claims

1. A three-part couch for carrying out therapeutic measures comprising three couch surfaces (3, 4, 9), the first couch surface (3) for supporting the back and the head, the second couch surface (9) for supporting the bottom and the thighs and the third couch surface (4) for supporting the lower legs, wherein the first and second couch surfaces are provided with through openings (10), below the centre line of which are arranged upwardly radiating electro-acoustic transducers (11, 12, 13), wide-band loudspeakers (14, 15) being disposed laterally at the first couch surface (3), characterised in that the electro-acoustic transducers (11, 12, 13) are longitudinally displaceable, that audible music at about 60 beats per minute is fed to the wide-band loudspeakers (14, 15) and that beat starts which are filtered out of the audible music are fed to the electro-acoustic transducers (11, 12, 13) by way of a power amplifier with a frequency lying in the range of from 0.5 to 10 Hz.

2. A couch according to claim 1 characterised in that upstanding shallow ridges (7, 8) are arranged laterally on the second couch surface (9).

3. A couch according to one or more of the preceding claims characterised in that disposed beneath the second couch surface (9) is a housing (1) for accomodating the electrical equipment for supplying the electro-acoustic transducers (11, 12, 13).

## Revendications

1. Chaise longue en trois parties, pour mettre en oeuvre des mesures thérapeuthiques, avec trois surfaces de repos (3, 4, 9), la première surface de repos (3) servant à soutenir le dos et la tête, la deuxième surface de repos (9) à soutenir le siège et les cuisses, et la troisième surface de repos (4) à soutenir les jambes, la première et la deuxième surface de repos étant pourvues de passages (10), sous l'axe desquels sont disposés des convertisseurs électro-acoustiques (11, 12, 13) émettant vers le haut, des haut-parleurs à bande large (14, 15) étant disposés latéralement sur la première surface de repos (3), caractérisée en ce que les convertisseurs électro-acoustiques (11, 12, 13) sont déplaçables longitudinalement, que de la musique audible est amenée aux haut-parleurs à bande large (14, 15) à une cadence d'à peu près 60 mesures par minute, et que des débuts de mesures, extraits par filtration de la musique audible, sont amenés aux convertisseurs électro-acoustiques (11, 12, 13) par l'intermédiaire d'un amplificateur de puissance disposant d'une fréquence située dans une plage allant de 0,5 à 10 Hz.

2. Chaise longue selon la revendication 1, caractérisée en ce que des bourrelets (7, 8) plats, montant sur les côtés, sont disposés sur la deuxième surface de repos (9).

3. Chaise longue selon l'une ou plusieurs des revendications précédentes, caractérisée en ce qu'en dessous de la deuxième surface de repos (9) est prévu un carter (1), pour loger les appareils électriques servant à l'alimentation des convertisseurs électro-acoustiques (11, 12, 13).
